# FASCICULE DE BREVET EUROPEEN

(11) **EP 2 071 136 B1**
(45) Date de publication et mention de la délivrance du brevet: **25.07.2018**
(21) Numéro de dépôt: 08156698.6
(22) Date de dépôt: 21.05.2008
(51) Int. Cl.: F01D 21/00

(54) **Moteur à turbine à gaz muni d'un dispositif de freinage en cas de rupture d'arbre**
Gasturbinenmotor mit einer Bremsvorrichtung für den Fall eines Wellenbruchs
Gas turbine motor with a braking device in the event of shaft breakage

(30) Priorité: 25.05.2007 FR 0703758
(43) Date de publication de la demande: 17.06.2009
(73) Titulaire: Safran Aircraft Engines, 75015 Paris (FR)
(72) Inventeur: Bart, Jacques René, 91450 Soisy sur Seine (FR); Escure, Didier, René, André, 77176, Nandy (FR); Mons, Claude, Marcel, 77176, Savigny le Temple (FR); Rousselin, Stéphane, 77850, Hericy (FR)
(74) Mandataire: Gevers & Orès

(56) Documents cités:
- EP-A- 0 374 003
- EP-A- 0 928 881
- FR-A- 2 050 550
- US-A- 4 498 291
- US-A1- 2006 042 226

## Description

La présente invention concerne le domaine des moteurs à turbine à gaz, en particulier des turboréacteurs multiflux, et porte sur un système permettant en cas de rupture d'un arbre de la machine d'en obtenir l'arrêt dans un délai aussi bref que possible.

Dans un turboréacteur multiflux à turbo soufflante, cette dernière est entraînée par la turbine basse pression. Lorsque l'arbre reliant le rotor de soufflante à celui de la turbine se rompt, le couple résistant sur la turbine est brutalement annulé alors que le flux de gaz moteur continue à transmettre son énergie au rotor. Il s'ensuit une augmentation rapide de la vitesse de rotation du rotor qui est susceptible d'atteindre sa limite de résistance et d'éclater avec les conséquences catastrophiques qui en résultent.

On a proposé d'interrompre l'arrivée de carburant alimentant la chambre de combustion afin d'éliminer la source d'énergie par laquelle le rotor est accéléré. Une solution consiste à surveiller la vitesse de rotation des arbres par des moyens de mesure redondants et à commander l'interruption de l'alimentation en carburant lorsqu'une survitesse est détectée. Selon le brevet US6494046, on mesure les fréquences de rotation aux deux extrémités de l'arbre au niveau des paliers et on les compare en continue et en temps réel.

Des moyens assurant le freinage du rotor lorsque survient un tel incident ont aussi été proposés. Le déplacement axial du rotor consécutif à la rupture de l'arbre déclenche l'actionnement de mécanismes visant à en dissiper l'énergie cinétique. Il s'agit par exemple d'ailettes fixes de la roue adjacente de distributeurs qui sont basculées en direction des aubes du rotor de manière à venir s'interposer entre elles et couper leur trajectoire. L'énergie cinétique est dissipée par le frottement des pièces entre elles, leur déformation, voire leur rupture. Une solution de ce type est décrite dans la demande de brevet EP 1640564 au nom du présent déposant. Selon cette solution des moyens de destruction sont montés sur une roue fixe adjacente à une roue de la turbine à freiner et sont agencés pour cisailler les échasses des aubes du rotor amont en début de déplacement vers l'aval du rotor.

Cette solution quoique efficace, entraîne des coûts de réparation importants en raison des dégâts occasionnés sur les aubages.

US2006/0042226A1 divulgue un moteur à turbine à gaz équipé d'un dispositif de freinage avec un premier organe de freinage, solidaire du stator, et un second organe, solidaire d'un prolongement de l'axe de la turbine. La présente invention vise une solution simple, efficace et peu onéreuse pour réduire la vitesse de rotation, dans un moteur à turbine à gaz, d'une turbine comprenant un rotor entraînant un arbre et mobile en rotation à l'intérieur d'un stator, en cas de rupture dudit arbre. L'invention concerne un moteur à turbine à gaz équipé d'un dispositif de freinage selon la revendication indépendante 1. La solution de l'invention consiste donc à dissiper l'énergie du rotor entre deux organes qui sont agencés spécifiquement pour le freinage. Ces moyens permettent d'augmenter la surface de contact en fonction de l'objectif visé et d'assurer un coefficient de frottement important.

L'avantage est aussi de permettre de réduire le régime maximal auquel le rotor doit résister sans éclater. Ce régime est celui qui est susceptible d'être atteint lors de la rupture de l'arbre. Le premier organe est solidaire du stator et le second organe est solidaire du rotor ; plus particulièrement le rotor comprenant au moins un disque avec une jante, le second organe est solidaire de la jante et le premier organe est solidaire du stator en aval de la jante. En disposant les organes de freinage en dehors de la veine de gaz, on préserve les aubes et on peut localiser la zone où se produit cette dissipation d'énergie. Le second organe est solidaire du dernier étage de turbine du rotor et le premier organe du carter d'échappement du moteur. Conformément à un mode de réalisation le premier organe comprend une pluralité d'éléments abrasifs répartis autour de l'axe du moteur. Les éléments abrasifs consistent en des granulats abrasifs rapportés, par frittage par exemple, sur une toile, par exemple en fibres de verre, imprégnée de résine résistante à haute température. Avantageusement, le moteur est un moteur à turbine à gaz à double corps avec une section de turbine basse pression dont ladite section est équipée d'un tel dispositif de freinage.

D'autres caractéristiques et avantages ressortiront de la description d'un mode de réalisation non limitatif de l'invention en référence aux dessins sur lesquels
La figure 1 montre une demi-coupe axiale de la section de turbine d'un moteur à turbine à gaz double corps,
La figure 2 montre un dispositif de freinage aménagé sur la section de turbine basse pression du moteur à turbine à gaz.

On voit sur la figure 1, une partie de la section de turbine 1 d'un moteur à turbine à gaz. Dans un moteur à double corps et double flux, la section de turbine 1 comprend une turbine haute pression en amont et non visible sur la figure, qui reçoit les gaz chauds de la chambre de combustion. Les gaz après avoir traversé l'aubage de la roue de turbine haute pression sont dirigés, à travers une roue de distributeurs 3 fixes, sur la section de turbine basse pression 5. Cette section 5 est composée d'un rotor 6 formé ici en tambour de l'assemblage de plusieurs disques 61, 62, 63 aubagés, trois dans cet exemple. Les aubes, comprenant une pale et un pied, sont montées, généralement individuellement, à la périphérie des disques dans des logements ménagés sur la jante. Des roues de distributeurs 7 fixes sont interposées entre les étages de turbine, chacune pour orienter convenablement le flux gazeux par rapport à l'aubage mobile aval. Cet ensemble forme la section 5 de turbine basse pression. Le rotor 6 de la turbine basse pression est monté sur un arbre 8, concentrique à l'arbre haute pression 9, qui se prolonge axialement vers l'avant du moteur où il est solidaire du rotor de soufflante. L'ensemble tournant est supporté par des paliers appropriés situés dans les parties avant et arrière du moteur. Sur la figure 1, on voit l'arbre 8 supporté par un palier 81, dans le carter structural, désigné carter d'échappement 10. Le carter d'échappement est pourvu de moyens d'attaches pour un montage sur un aéronef.

Lorsque l'arbre 8 se rompt accidentellement, l'ensemble mobile de la turbine basse pression se déplace vers l'arrière, vers la droite sur la figure, en raison de la pression exercée par les gaz. Par ailleurs, il est accéléré en rotation en raison de la disparition de son couple résistant combinée à la poussée tangentielle que les gaz chauds continuent d'exercer sur les aubages mobiles pendant leur traversée de la turbine.

Pour empêcher, conformément à l'invention, que le rotor de turbine s'emballe et que sa vitesse atteigne le régime maximal autorisé avant d'éclater, un dispositif de freinage est incorporé à la section de turbine.

Ce dispositif 100 est représenté sur la figure 2 qui est une vue partielle en perspective du disque de turbine 63' et du carter d'échappement.

Le disque 63' correspond au disque 63 de la figure 1 modifié conformément à l'invention. Le disque 63' a une forme conventionnelle ou autre, selon cet exemple avec un moyeu 63'A, une jante 63'B à sa périphérie et un voile radial 63'C de faible épaisseur entre le moyeu et la jante. La jante 63'B est pourvue de moyens d'attache des aubes qui s'étendent en direction radiale dans le canal annulaire parcouru par le gaz moteur. Les aubes et leur moyen d'attache ne font pas partie de l'invention et n'ont pas été représentés dans leur ensemble sur la figure une silhouette seule dans le plan de coupe est visible. Le carter d'échappement 10 est représenté dans sa partie qui est en vis-à-vis du disque 63'. Il comprend une plateforme annulaire 10A formant la paroi intérieure du canal des gaz dans le prolongement des plateformes à la périphérie du disque 63' du dernier étage de turbine. Des aubes de redresseur 10B, non visibles s'étendent radialement dans le canal annulaire. La plateforme 10A s'étend axialement en amont vers le disque 63' par une languette annulaire 10A' d'étanchéité.

Le dispositif de freinage 100 de l'invention est décrit ci-après. Il comprend un premier organe de freinage 110 qui est constitué d'éléments abrasifs 110A. Le premier organe de freinage 110 est monté sur un support de stator formé par le carter d'échappement 10. Le support comprend un flasque annulaire 110D avec une bride radiale 110B par laquelle il est boulonné sur une nervure annulaire du carter 10 sous la languette 10A'. Le flasque 110D comprend une bride radiale 110C positionnée en aval du second organe de freinage 120. Les éléments abrasifs 110A sont solidaires de la bride 110C.

Le second organe de freinage 120 est solidaire de la jante 63'B. Plus précisément pour cet exemple, l'organe 120 est solidaire d'une bride 63'B1 en aval au niveau de la jante. Il comprend un élément en forme d'anneau à surface radiale 120A en vis-à-vis de l'élément abrasif 110A. Ce second organe de freinage 120 peut être rapporté sur la bride 63'B1 de la jante 63'B mais il peut être aussi obtenu par usinage ensemble avec la jante à partir d'une ébauche venue de fonderie. Dans ce cas il est constitué du même métal que la jante. Sa dureté lui correspond.

En fonctionnement normal, le disque de turbine tourne autour de son axe et l'organe de freinage 120 se déplace en rotation autour de l'axe moteur, parallèlement à la face avant de l'élément abrasif 110A de l'organe de freinage sans le toucher de préférence.

La combinaison des éléments 110A et 120A doit permettre, lorsque le disque se déplace axialement vers l'aval en raison de la rupture de l'arbre 8, aux éléments abrasifs 110A de frotter contre la surface 120A. La rotation associée à la pression conduit à l'usure de l'organe de freinage 120 par les éléments abrasifs 110A à l'instar d'un outil abrasif conventionnel. L'énergie est fournie par le rotor en rotation et est ainsi dissipée.

La structure et les matériaux des éléments abrasifs 110A ; granulats, substrat sont déterminés conjointement et en relation avec le matériau de l'organe de freinage 120.

Le matériau abrasif peut consister en des granulats abrasifs tels que ceux connus dans l'industrie. Il peut s'agir de grains en matériau céramique ou en zirconium. Ceux-ci sont fixés, par exemple par frittage sur un substrat tel qu'une toile en fibres de verre imprégnée de résine résistant à haute température. Une résine époxy de type Pyrotek F 51 ® et fabriqué par la société Pyrotek convient à cette application et résiste à une température allant jusqu'à 700°C .

## Revendications

1. Moteur à turbine à gaz, ladite turbine comprenant un rotor entraînant un arbre et mobile en rotation par rapport à un stator, et équipée d'un dispositif de freinage, en cas de rupture dudit arbre, comportant des premier et second organes de freinage, le premier organe de freinage (110) étant solidaire du stator et le second organe de freinage (120) étant solidaire du dernier étage de turbine du rotor, **caractérisé par le fait que** ledit premier organe de freinage (110) est pourvu d'au moins un élément abrasif (110A) solidaire d'une bride radiale (110C) d'un flasque annulaire (110D) d'un support de stator formé par le carter d'échappement, ladite bride radiale (110C) étant positionnée en aval du second organe de freinage (120), et **par le fait que** ledit second organe de freinage (120) comprend un élément en forme d'anneau à surface radiale (120A) réalisé en un matériau susceptible d'être érodé par l'élément abrasif (110A), ledit second organe de freinage (120) étant solidaire d'une bride (63'B1) en aval au niveau d'une jante (63'B) située à la périphérie d'un disque de turbine (63') de telle sorte que le second organe de freinage (120) soit solidaire de la jante (63'B), ladite surface radiale (120A) étant en vis-à-vis de l'élément abrasif (110A), la jante (63'B) étant pourvue de moyens d'attache d'aubes qui s'étendent en direction radiale dans un canal annulaire parcouru par le gaz moteur, le disque (63') comprenant un moyeu (63'A), ladite jante (63'B) à sa périphérie et un voile radial (63'C) de faible épaisseur entre le moyeu (63'A) et la jante (63'B), les deux organes de freinage venant en contact par déplacement axial du rotor après rupture de l'arbre, l'élément abrasif (110A) du premier organe de freinage (110) érodant l'élément en forme d'anneau à surface radiale (120A) du second organe de freinage (120).

2. Moteur selon la revendication 1 dont le premier organe de freinage (110) comprend une pluralité d'éléments abrasifs (110A) répartis autour de l'axe du moteur.

3. Moteur selon la revendication 1, dont l'élément abrasif (110A) du premier organe de freinage (110) comprend des granulats abrasifs montés sur un substrat, l'ensemble étant rapporté sur le stator.

4. Moteur selon la revendication 3, dont le substrat est constitué d'une toile.

5. Moteur selon la revendication 4, dont la toile est en fibres de verre imprégnée d'une résine.

6. Moteur selon l'une des revendications 1 à 5, caractérisé en que le moteur est un moteur à turbine à gaz à double corps avec une section de turbine basse pression dont ladite section est équipée du dispositif de freinage.

## Patentansprüche

1. Gasturbinenmotor, wobei die Turbine einen Rotor umfasst, der eine Welle antreibt und in Bezug auf einen Stator drehbar ist, und die für den Fall eines Bruchs der Welle mit einer Bremsvorrichtung ausgestattet ist, die ein erstes und ein zweites Bremsglied aufweist, wobei das erste Bremsglied (110) mit dem Stator und das zweite Bremsglied (120) mit der letzten Turbinenstufe des Rotors fest verbunden ist, **dadurch gekennzeichnet, dass** das erste Bremsglied (110) mit mindestens einem Schleifelement (110A) versehen ist, das mit einem Radialflansch (110C) eines ringförmigen Flansches (110D) eines durch das Abgasgehäuse gebildeten Statorträgers fest verbunden ist, wobei der Radialflansch (110C) nach dem zweiten Bremsglied (120) angeordnet ist,
und dass das zweite Bremsglied (120) ein ringförmiges Element mit radialer Oberfläche (120A) aus einem durch das Schleifelement (110A) erodierbaren Material umfasst, wobei das zweite Bremsglied (120) mit einem nachgeordneten Flansch (63'B1) fest verbunden ist an einem Radkranz (63'B), der am Umfang einer Turbinenscheibe (63') so angeordnet ist, dass das zweite Bremsglied (120) mit dem Radkranz (63'B) fest verbunden ist, wobei die radiale Oberfläche (120A) dem Schleifelement (110A) zugewandt ist, der Radkranz (63'B) mit Befestigungsmitteln für Turbinenschaufeln versehen ist, die sich in radialer Richtung in einem ringförmigen Kanal erstrecken, der von dem Motorgas durchströmt wird, wobei die Scheibe (63') eine Nabe (63'A), den Radkranz (63'B) an ihrem Umfang und einen dünnen radialen Steg (63'C) zwischen der Nabe (63'A) und dem Radkranz (63'B) umfasst, wobei die beiden Bremsglieder durch axiale Verschiebung des Rotors nach dem Wellenbruch in Kontakt kommen und das Schleifelement (110A) des ersten Bremsglieds (110) das ringförmige Element mit radialer Oberfläche (120A) des zweiten Bremsglieds (120) erodiert.

2. Motor nach Anspruch 1, dessen erstes Bremsglied (110) eine Vielzahl von um die Motorachse verteilten Schleifelementen (110A) umfasst.

3. Motor nach Anspruch 1, dessen Schleifelement (110A) des ersten Bremsglieds (110) Schleifgranulate umfasst, die auf einem Substrat angebracht sind, wobei die Baugruppe auf dem Stator montiert ist.

4. Motor nach Anspruch 3, wobei das Substrat aus einem Gewebe besteht.

5. Motor nach Anspruch 4, wobei das Gewebe aus mit Harz durchtränkten Glasfasern besteht.

6. Motor nach einem der Ansprüche 1 bis 5, **dadurch gekennzeichnet, dass** der Motor ein Zweiwellen-Gasturbinenmotor mit einem Niederdruckturbinenabschnitt ist, der mit der Bremsvorrichtung ausgestattet ist.

## Claims

1. Gas turbine engine, said turbine comprising a rotor driving a shaft and capable of rotating with respect to a stator, and equipped with a braking device, in the event of breakage of said shaft, comprising first and second braking members, the first braking member (110) being secured to the stator and the second braking member (120) being secured to the last turbine stage of the rotor,
**characterised in that** said first braking member (110) is provided with at least one abrasive element (110A) secured to a radial flange (110C) of an annular flange (110D) of a stator support formed by the exhaust casing, said radial flange (110C) being positioned downstream of the second braking member (120),
and **in that** said second braking member (120) comprises a ring-shaped element with a radial surface (120A) made of a material capable of being eroded by the abrasive element (110A), said second braking member (120) being secured to a flange (63'B1) downstream on a rim (63'B) located at the periphery of a turbine disk (63') in such a way that the second braking member (120) is secured to the rim (63'B), said radial surface (120A) facing the abrasive element (110A), the rim (63'B) being provided with means for attaching blades extending in a radial direction in an annular channel passed through by the engine gas, the disc (63') comprising a hub (63'A), said rim (63'B) at its periphery, and a radial velum (63'C) with a low thickness between the hub (63'A) and the rim (63'B), the two braking members coming into contact through axial displacement of the rotor after breakage of the shaft, the abrasive element (110A) of the first braking member (110) eroding the ring-shaped element with a radial surface (120A) of the second braking member (120).

2. Engine according to claim 1 in which the first braking member (110) comprises a plurality of abrasive elements (110A) distributed about the axis of the engine.

3. Engine according to claim 1, in which the abrasive element (110A) of the first braking member (110) comprises abrasive granules mounted on a substrate, this assembly being attached to the stator.

4. Engine according to claim 3, in which the substrate consists of a fabric.

5. Engine according to claim 4, in which the fabric is a resin-impregnated fiberglass fabric.

6. Engine according to one of claims 1 to 5, **characterised in that** the engine is a twin spool gas turbine engine with a low-pressure turbine section in which said section is equipped with the braking device.
